# DEMANDE DE BREVET EUROPEEN

(11) **EP 4 744 542 A1**
(43) Date de publication de la demande: **20.05.2026**
(21) Numéro de dépôt: 24213699.2
(22) Date de dépôt: 18.11.2024
(51) Int. Cl.: A44C 17/00, G04B 47/04

(54) **PIERRE TAILLÉE ET SON PROCÉDÉ D'OBTENTION**

(71) Demandeur: Harry Winston SA, 1228 Plan-les-Ouates (CH)
(72) Inventeur: OGUEY, Erika, 01220 Divonne-les-Bains (FR); Tobias JENNI, 1227 Lancy (CH)
(74) Mandataire: ICB SA

(57) **Abrégé**

L'invention concerne une pierre taillée et son procédé d'obtention, en particulier une pierre précieuse ou semi-précieuse taillée comprenant une couronne surmontée d'une table, une culasse et un rondiste à l'intersection de la couronne et de la culasse, dont la surface de la facette P2 présente un angle de taille compris entre 35° et 45°, dont la surface de la facette P4 présente un angle de taille compris entre 25° et 35° et la dite pierre taillée présente un rapport entre la hauteur totale (H) et le diamètre ou longueur (L) de ladite pierre taillée, qui soit inférieur à 0,50 de préférence compris entre 0,50 et 0,40 et, plus particulièrement de l'ordre de 0,43.

## Description

### Domaine technique de l'invention

La présente invention est dans le domaine de la taille des pierres précieuses et semi-précieuses taillées, y compris des diamants, destinés plus particulièrement à une utilisation dans le domaine horloger ou dans le domaine de la joaillerie.

### Arrière-plan technologique et état de la technique

Dans les pièces d'horlogerie haut de gamme, il est connu de rajouter au cadran ou à d'autres composants d'habillage d'une pièce d'horlogerie telle qu'une montre ou un fermoir d'une montre, ou dans une pièce de joaillerie, des matières dures, comme le jaspe, la nacre, l'onyx ou des pierres précieuses ou semi-précieuses, en particulier des diamants.

Pour obtenir un effet esthétique particulier, des formes originales, y compris pour de la marqueterie, peuvent être imaginées. Cependant, l'agencement de ces matières dures, en particulier des pierres précieuses ou semi précieuses taillées doit se faire selon une géométrie parfaite.

En effet, une insertion optimale de ces matières dures, comme composants d'habillage, en particulier des pierres précieuses ou des pierres semi-précieuses taillées est un élément déterminant du niveau de qualité et de finition d'une pièce d'horlogerie ou de joaillerie, qui définit l'image de marque du fabriquant.

Une pierre précieuse ou semi-précieuse taillée présente par une vue en coupe, une partie supérieure dénommée couronne et une partie inférieure dénommée culasse.

La partie supérieure de la couronne forme la table et la couronne est séparée de la culasse par le rondiste et l'extrémité inférieure de la culasse forme la colette de la pierre précieuse ou semi-précieuse taillée.

Les parois de la culasse comme les parois de la couronne comportent de multiples facettes, dénommées en fonction de leur forme, étoile, Halefi, Bezal ou coin de table sur la couronne et pavillon ou halefi sur la culasse

La taille des pierres précieuses ou semi-précieuses, en particulier des diamants, est à la fois un art et science. Une pierre précieuse ou semi-précieuse taillée, y compris un diamant, comporte certaines définitions pour caractériser dans son certificat, la taille et la qualité de la taille de ladite pierre.

Un certificat présentera une vue en coupe de ladite pierre précieuse ou semi-précieuse taillée avec ses valeurs, ainsi que la mesure des angles entre les faces et l'axe de la longueur de la pierre précieuse ou semi-précieuse taillée. Cette coupe fournit aussi l'information sur la qualité de coupe et complète la notation de coupe qui se rajoute aux autres facteurs (les 4 C pour Cut, Color, Clarity and Carat) démontrant la qualité de la pierre précieuse ou semi-précieuse taillée, en particulier dans le cas d'un diamant.

On définit une pierre précieuse ou semi-précieuse taillée par ses proportions, comme sa hauteur totale (H) mesurée entre la table et la collette mais aussi par les hauteurs de couronne (C) et hauteur de la culasse (P) de la culasse, quand ces valeurs sont calculées entre respectivement la table et le diamètre (ou la longueur (L) mesurée au niveau du rondiste) de la pierre et entre la collette et ledit diamètre (ou la longueur (L) mesurée au niveau du rondiste) de la pierre précieuse ou semi-précieuse taillée. En outre, la pierre précieuse ou semi-précieuse taillée autre qu'un brillant rond est aussi définie par le diamètre le plus petit (U) de la table et le diamètre le plus petit (ou largeur) (W) au niveau du rondiste de la pierre précieuse ou semi-précieuse taillée

La hauteur totale (H) ou l'épaisseur d'une pierre précieuse ou semi-précieuse taillée, est définie en mm et est mesurée entre la colette et la table de la pierre taillée. Cette valeur est reprise avec la longueur et la largeur de ladite pierre précieuse ou semi-précieuse taillée, ainsi que le rapport entre sa hauteur totale (H) et sa longueur ou sa largeur (L ou W) pour définir les caractéristiques d'une pierre précieuse ou semi-précieuse taillée, dans un certificat.

La qualité des bonnes proportions d'une pierre précieuse ou semi-précieuse taillée est mesurée par un proportionscope, qui qualifie l'efficacité de la lumière réfléchie d'une facette à une autre, la dispersion obtenue et la réflexion obtenue de la lumière par la table. En effet, les rayons de lumière entrent dans une pierre précieuse ou semi-précieuse taillée et la hauteur totale de la pierre affecte le trajet et la réflexion de ces rayons au sein de la pierre précieuse ou semi-précieuse taillée.

Pour obtenir un aspect brillant maximal et une cote maximale de qualité de coupe, en particulier chez un diamant, le résultat dépendra de la forme de la pierre taillée, en particulier une absence des défauts connus, comme une table décentrée, une culasse décentrée, une colette trop grosse, un contour du rondiste déformé, des facettes difformes, un désalignement de la couronne et de la culasse, un rondiste ondulé, des stries ou des rayures de polissage, mais aussi du lien avec les autres facettes de ladite pierre taillée et donc de la manière dont la lumière sera réfléchie avec le bon angle vers l'observateur.

La demande japonaise de brevet JP 4709088 décrit qu'une pierre précieuse taillée idéale (type GIA) présente un angle de taille du pavillon de 40,75 °, un angle de taille de la couronne de 34.5 °et un diamètre de table qui représente 53 % du diamètre du rondiste, ainsi qu'une pierre taillée présentant un angle de taille du pavillon (P1) de valeur croissante, c'est-à-dire comprise entre 40° et 46° et un angle de couronne (C) compris entre 14° et 37°.

La demande de brevet Européen EP 1110472 décrit en référence à la figure 3, une pierre précieuse taillée avec des premières facettes de couronne (25), des secondes facettes de couronne (26), des troisièmes facettes de couronne (27), des quatrièmes facettes de la culasse (28) présentant des angles de taille compris respectivement entre 10° et 25°, 10° et 25°, 25° et 35°, 35° et 55° et 25° et 35°. Cette demande de brevet mentionne aussi que les troisièmes facettes (27) et quatrièmes facettes (28) peuvent avoir un angle de taille compris entre 30° et 42° et que les facettes 27 et 28 présentent respectivement des angles de taille compris entre 25° et 35° et entre 35° et 55° ou entre 30° et 42°.

Le brevet américain US 11,633,323 décrit en référence à la figure 4, des valeurs d'angles de taille des facettes 32 A, 32 B et 34 résultants d'une taille supplémentaire du culot d'un diamant taillé présentant un angle de taille compris entre 25° et 60°, de préférence entre 32° et 38°et entre 36° et 42° pour les autres facettes.

Le brevet britannique GB 4343652 décrit un diamant taillé avec des facettes présentant un angle de taille compris entre 20° et 70°.

Le brevet suisse CH 713 602 décrit une pierre taillée en forme d'étoile et de petite taille et son procédé de réalisation pour faciliter son insertion dans un cadran de montre et dont les facettes a, b, c et d taillées de la couronne de la pierre taillée présentent des angles de taille compris respectivement entre 15° et 23°, entre 18° et 26°, entre 24° et 32° et entre 36° et 44°.

Cependant, les pierres précieuses ou semi-précieuses taillées et à forme originale connues de l'art antérieur présentent des dimensions, en particulier une épaisseur, c'est à dire la hauteur totale de la pierre précieuse ou semi-précieuse taillée peu compatible pour une insertion optimale dans toutes les pièces d'horlogerie, en particulier pour un agencement sur des éléments d'habillage d'une montre comme le rebord ou le fond d'un cadran ou sur un fermoir d'une montre ou d'un bracelet.

En effet, l'épaisseur maximale de la pierre insérée va être limitée par l'épaisseur du cadran, en supposant que la pierre taillée s'étende sur toute l'épaisseur du cadran, et par l'espace disponible entre le cadran et les aiguilles, afin de ne pas entraver le mouvement de celles-ci.

Par conséquent, pour réaliser une intégration optimale d'une pierre précieuse ou semi-précieuse taillée dans le rebord d'une pièce d'horlogerie ou dans le fond d'un cadran d'une pièce d'horlogerie, comme une montre, le défi est d'obtenir une pierre précieuse ou semi-précieuse de taille adéquate, en particulier de très faible épaisseur, c'est-à-dire avec une hauteur totale la plus faible possible, sans la fracturer et tout en gardant les propriétés de brillance et d'esthétique requises pour l'ornement d'une pièce d'horlogerie, en particulier d'une montre de qualité.

### Buts de l'invention

La présente invention vise à obtenir une pierre précieuse ou semi-précieuse taillée, y compris un diamant, ainsi que son procédé d'obtention qui ne présente pas les inconvénients de l'état de la technique.

Un but particulier de la présente invention est d'obtenir une telle pierre précieuse ou semi-précieuse taillée, de préférence de taille marquise ou de taille brillant et qui présente la plus faible hauteur totale (H) entre la collette et la table (T) de la pierre taillée, tout en conservant les propriétés de brillance et un aspect esthétique attractif, requis pour l'ornementation d'une pièce d'horlogerie, en particulier sur une montre de qualité ou une pièce de joaillerie.

Un but complémentaire de l'invention est d'obtenir une telle pierre précieuse ou semi-précieuse taillée qui n'est pas fragilisée et qui soit sertissable sur un bijou.

Un dernier but de l'invention est d'obtenir une telle pierre précieuse ou semi-précieuse taillée qui soit fidèle au plan, et de préférence qui a conservé des propriétés de brillance requises pour que sa taille soit certifiée de bonne qualité (bonne, très bonne, excellente, voire idéale (selon l'organisme AGS) par un organisme international de certification tels que le GIA, l'AGS, l'Ile HRD, le GSI, l'EGL, le SSEF, ou le GRS.

### Résumé de l'invention

La présente invention concerne une pierre précieuse ou semi-précieuse taillée, y compris un diamant présentant de préférence une taille de fantaisie par exemple de type marquise ou brillant.

A ces fins, la pierre précieuse ou semi-précieuse taillée de l'invention, son procédé de réalisation, le chaton destiné à la sertir ainsi qu'un cadran et une pièce d'horlogerie et particulier une montre ou de joaillerie sont définis selon les revendications annexées.

Les inventeurs ont découvert qu'il est possible d'utiliser avantageusement pour l'habillage de pièces d'horlogerie, comme des bords ou des fonds de cadrans de pièces d'horlogerie, en particulier des montres, des pierres précieuses ou semi-précieuses taillées qui présentant avantageusement une hauteur totale réduite et qui sont donc avantageusement caractérisée par un rapport entre la hauteur totale (H) mesurée en mm et le diamètre ou longueur (L) mesuré(e) en mm, de ladite pierre taillée, qui soit inférieur à 0,50 de préférence compris entre 0,50 et 0,40 et, plus particulièrement de l'ordre de 0,43.

La pierre précieuse ou semi-précieuse taillée de l'invention comporte une couronne surmontée d'une table, une culasse et un rondiste à l'intersection de la couronne et de la culasse, plus particulièrement est une telle pierre taillée qui présente une taille de type marquise ou une taille de type brillant.

La pierre précieuse ou semi-précieuse taillée de l'invention peut-être un diamant ou une gemme, en particulier une gemme choisie parmi le groupe consistant en l'émeraude, le rubis et le saphir ; mais aussi les pierres taillées dites fines, telles que le spinelle, la tourmaline, le topaze, l'améthyste, la citrine, le péridot, la tanzanite, l'aigue-marine ou les grenats.

Dans la pierre précieuse ou semi précieuse taillée de l'invention, la surface de la facette P2 présente un angle de taille compris entre 35° et 45° et la surface de la facette P4 qui présente un angle de taille compris entre 25° et 35°.

Selon une forme d'exécution préférée de l'invention, la pierre précieuse ou semi-précieuse taillée de l'invention présente aussi des surfaces de taille spécifiques des autres facettes dont une ou plusieurs des caractéristiques décrites ci-dessous :
- la surface de la facette P1 présente un angle de taille compris entre 35° et 45°, de préférence de l'ordre de 40° ;
- la surface de la facette P3 présente un angle de taille compris entre 25° et 35°, de préférence de l'ordre de 30° ;
- la surface de la facette P5 présente un angle de taille compris entre 37° et 47°, de préférence de l'ordre de 42° ;
- la surface de la facette P6 présente un angle de taille compris entre 37,5° et 47,5°, de préférence de l'ordre de 42,5° ;
- la surface de la facette P7 présente un angle de taille compris entre 38° et 48°, de préférence de l'ordre de 42,59°.

Selon l'invention, on entend par angle de taille d'une pierre précieuse ou semi-précieuse taillée, l'angle en degré(s) (ou °) mesuré entre la surface d'une facette ou du pavillon et le plan formé par le rondiste de la pierre ou éventuellement le plan de la table de la pierre taillée. La pierre précieuse ou semi-précieuse taillée de l'invention est de type fantaisie et présentera une taille et un nombre de facettes correspondant à la définition reconnue pour chaque type de taille de ces pierres taillées et permettant de lui conférer une brillance optimale et un aspect esthétique attractif tout étant compatible avec un sertissage sur un cadran ou sur un autre objet d'horlogerie ou de joaillerie de qualité.

La présente invention concerne en outre des éléments d'une pièce d'horlogerie ou de joaillerie incorporant la pierre précieuse ou semi-précieuse taillée de l'invention, en particulier un fermoir ou un cadran d'une pièce d'horlogerie.

Ces éléments de la pièce d'horlogerie ou de joaillerie sont de préférence munis de moyens de fixation, quasi invisibles aux yeux de l'utilisateur et permettant de mettre en valeur ladite pierre précieuse ou semi-précieuse taillée de l'invention.

Un autre aspect de l'invention concerne le procédé d'obtention de la pierre précieuse ou semi-précieuse taillée de l'invention, dans lequel soit une pierre précieuse ou semi- précieuse brute (y compris un diamant brut) ou soit une pierre précieuse ou semi précieuse taillée (y compris un diamant taillé) est soumise à au moins une ou plusieurs étapes de brillantage des faces de la pierre traitée, afin d'obtenir la pierre précieuse ou semi-précieuse taillée, selon les proportions de l'invention.

Initialement, une pierre précieuse ou semi précieuse brute ou tallée est soumise aussi aux étapes connues d'une taille de pierre précieuse ou semi-précieuse comportant un clivage, un sciage, un débrutage, une taille en croix, avant la ou les étapes de brillantage pour obtenir la pierre précieuse ou semi précieuse taillée de l'invention.

Les buts, avantages et caractéristiques de l'invention seront décrits en détails dans la partie descriptive en références aux figures annexées présentées à titre d'illustrations préférées et non limitatives de l'invention

### Breve description des figures

Les figures 1A à 1F représentent des vues de la pierre taillée de l'invention comportant une couronne surmontée d'une table, avec une culasse et un rondiste à l'intersection de la couronne et de la culasse (ou pavillon) et dans lesquelles la numérotation des différentes facettes ou pavillons de la couronne et de la culasse ont été introduites. Les figures 1A et 1D représentent respectivement une vue en coupe et une vue latérale des facettes numérotées d'un diamant classique de taille « brillant ». Les figures 1B, 1C et 1E représentent des vues latérales des facettes numérotées de la pierre taillée de l'invention. La figure 1F représente une vue en perspective de la même pierre taillée de l'invention.

### Description détaillée de l'invention

La présente invention se rapporte à une pierre précieuse ou semi-précieuse taillée et à son procédé d'obtention ou de taille, ainsi que toute pièce d'horlogerie, en particulier un cadran ou un fermoir d'une montre, ou toute pièce de joaillerie qui est munie de ladite pierre précieuse ou semi-précieuse taillée par des moyens de fixation mis en oeuvre pour fixer ladite pierre précieuse ou semi-précieuse taillée, par exemple sur le cadran d'un élément d'horlogerie, en particulier sur le cadran ou sur le rebord d'un cadran d'une montre. Ce type de pierre précieuse ou semi-précieuse taillée de l'invention peut aussi être sertie, incorporée dans un chaton et faire partie d'une pièce de joaillerie.

L'invention est plus particulièrement décrite pour un diamant de toute type de couleur, mais elle peut également se rapporter à toute pierre ornementale, dite précieuse ou semi-précieuse, en particulier les pierres taillées de type gemmes, à savoir outre le diamant, l'émeraude, le rubis et le saphir ; mais aussi les pierres taillées dites fines, telles que le spinelle, la tourmaline, le topaze, l'améthyste, la citrine, le péridot, la tanzanite, l'aigue marine, les grenats, ...

Les figures annexées montrent plusieurs représentations schématiques d'une pierre précieuse ou semi-précieuse taillée selon l'invention. Comme représenté dans les figures annexées, on peut obtenir une pierre précieuse ou semi-précieuse taillée selon l'invention, présentant 12 facettes de pavillon de la culasse, 5 facettes de rondiste, 5 + 1 facettes de la couronne pour un total de 23 facettes.

Dans la pierre précieuse ou semi-précieuse taillée de l'invention, le rapport préféré entre les différentes mesures de la pierre précieuse ou semi-précieuse taillée de l'invention telle que représentée dans les figures annexées sont les suivantes : L/W = 1,56 ; T/W = 1,280 ; U/W = 0,759 ; V/W^3 = 0,172 ; P/W = 0,318 ; C/W = 0,047 ; H/W = 0,383 et P/C = 6,843.

En outre, la pierre précieuse ou semi-précieuse taillée de l'invention est aussi caractérisée par des valeurs en degrés (°) de ses angles mesurés. Dans le tableau ci-dessous, les valeurs des angles correspondent aux angles de taille des faces (facettes ou pavillons) de la pierre précieuse ou semi-précieuse taillée. Selon l'invention, une marge ou différence d'environ plus ou moins 5° peut être prévue pour les valeurs des angles de taille dans les pierres précieuses ou semi-précieuses taillées de l'invention.

La pierre précieuse ou semi précieuse taillée de l'invention peut-être sertie et insérée dans une pièce d'horlogerie et conserve avantageusement des propriétés de brillance requises pour que sa taille puisse être certifiée et conserve des propriétés de brillance requises pour que sa taille soit certifiée de qualité (bonne, très bonne, excellente, voire idéale (selon l'organisme AGS) par un organisme international de certification, tel que le GIA, l'AGS, l'IGI, le HRD, le GSI, l'EGL, le SSEF ou le GRS.

### Facettes

| | |
|---|---|
| G1: | 90,00 |
| P1 : | 40,00 |
| G2: | 90,00 |
| P2: | 40,00 |
| P3: | 30,00 |
| P4: | 30,00 |
| P5: | 42,00 |
| P6: | 42,50 |
| P7: | 42,59 |
| T: | 0,00 Table |
| C1: | 25,00 |
| | 25,00 |

## Revendications

1. Pierre précieuse ou semi-précieuse taillée comprenant une couronne surmontée d'une table, une culasse et un rondiste à l'intersection de la couronne et de la culasse, **caractérisée en ce que** la surface de la facette P2 présente un angle de taille compris entre 35° et 45°, **en ce que** la surface de la facette P4 présente un angle de taille compris entre 25° et 35° et un rapport entre la hauteur totale (H) et le diamètre ou longueur (L) de ladite pierre précieuse ou semi-précieuse taillée, qui soit inférieur à 0,5.

2. Pierre précieuse ou semi-précieuse selon la revendication 1 et comprenant un rapport entre la hauteur totale (H) et le diamètre ou longueur (L) de ladite pierre précieuse ou semi-précieuse taillée, compris entre 0,5 et 0,4 et, plus particulièrement de l'ordre de 0,43.

3. Pierre précieuse ou semi-précieuse selon l'une quelconque des revendications précédentes, dans laquelle :
- la surface de la facette P1, présente un angle de taille compris entre 35° et 45°, de préférence de l'ordre de 40° ;
- la surface de la facette P3, présente un angle de taille compris entre 25° et 35°, de préférence de l'ordre de 30° ;
- la surface de la facette P5, présente un angle de taille compris entre 37° et 47°, de préférence de l'ordre de 42° ;
- la surface de la facette P6, présente un angle de taille compris entre 37,5° et 47,5°, de préférence de l'ordre de 42,5° et
- la surface de la facette P7 présente un angle de taille compris entre 38° et 48°, de préférence de l'ordre de 42,59°.

4. La pierre précieuse ou semi-précieuse taillée selon l'une quelconque des revendications précédentes, **caractérisée en ce qu'**elle présente une taille marquise ou une taille brillant.

5. La pierre précieuse ou semi-précieuse taillée selon l'une quelconque des revendication précédentes, **caractérisé en ce qu'**elle est un diamant.

6. La pierre précieuse ou semi-précieuse taillée selon l'une quelconque des revendications précédentes 1 à 4, **caractérisée en ce qu'**elle est une gemme.

7. La pierre précieuse ou semi-précieuse taillée selon la revendication 6, **caractérisée en ce qu'**elle est une pierre fine choisie parmi le groupe consistant en le spinelle, la tourmaline, le topaze, l'améthyste, la citrine, le péridot, la tanzanite, l'aigue marine et les grenats.

8. Elément de pièce d'horlogerie comprenant une ouverture accueillant un chaton sertissant la pierre précieuse ou semi-précieuse taillée selon l'une quelconque des revendications précédentes.

9. L'élément de la pièce d'horlogerie selon la revendication 8, **caractérisé en ce qu'**il est un cadre de pièce d'horlogerie.

10. Pièce d'horlogerie comprenant la pierre précieuse ou semi-précieuse taillée ou l'élément de pièce d'horlogerie selon l'une quelconque des revendications précédentes 1 à 9.

11. La pièce d'horlogerie selon la revendication 10, **caractérisée en ce qu'**elle est une montre.

12. Chaton comportant un logement sertissant la pierre précieuse ou semi-précieuse taillée selon l'une quelconque des revendications précédentes 1 à 7.

13. Pièce de joaillerie comprenant la pierre précieuse ou semi-précieuse taillée selon l'une quelconque des revendications précédentes 1 à 7 ou le chaton selon la revendication 12.

14. Procédé d'obtention de la pierre précieuse ou semi-précieuse taillée selon l'une quelconque des revendications précédentes 1 à 7, comportant une ou plusieurs étapes de brillantage des faces d'une pierre précieuse ou semi-précieuse.
